# EUROPÄISCHE PATENTSCHRIFT

(11) **EP 0 208 695 B1**
(45) Veröffentlichungstag und Bekanntmachung des Hinweises auf die Patenterteilung: **02.08.1989**
(21) Anmeldenummer: 85904798.7
(22) Anmeldetag: 20.09.1985
(51) Int. Cl.: A47C 3/28, A47C 7/40, A47C 3/025, A47D 1/00

(54) **SITZMÖBEL MIT FEDER FÜR DIE SITZSCHALE**
SEATING DEVICE WITH SPRING FOR THE SEAT
DISPOSITIF POUR S'ASSEOIR AVEC RESSORT POUR LE SIEGE

(30) Priorität: 12.01.1985 DE 3500932
(43) Veröffentlichungstag der Anmeldung: 21.01.1987
(73) Patentinhaber: Völkle, Rolf, D-7298 Lossburg-1 (DE)
(72) Erfinder: Völkle, Rolf, D-7298 Lossburg-1 (DE)
(74) Vertreter: Mayer, Friedrich, Dr.
(86) Internationale Anmeldenummer: DE8500325
(87) Internationale Veröffentlichungsnummer: WO8603954

(56) Entgegenhaltungen:
- DE-A- 2 001 097
- DE-C- 823 920
- DE-U- 8 401 116
- US-A- 3 339 973

## Beschreibung

Die Erfindung betrifft ein Sitzmöbel, insbesondere für Kinder und Jugendliche, mit Sitzschale und Rückenlehne, mit einem über die Laufrollen von etwa horizontalen Stützarmen auf dem Boden abgestützten Trägerbügel, dessen unterer Abschnitt sich in einem durch die Höhe der Stützarme und der Laufrollen bestimmten geringstmöglichen Abstand vom Boden befindet, welcher Abschnitt außerhalb einer vertikalen Parallelprojektion der Sitzschale in einen unteren Verstellabschnitt übergeht, der zum unteren horizontalen Abschnitt einen Winkel von 90° oder kleiner einschließt, welcher untere Verstellabschnitt in einen nach rückwärts geneigten weiteren Verstellabschnitt für die Rückenlehne übergeht,

und mit einem etwa horizontalen, am unteren Verstellabschnitt in unterschiedlicher Höhe abstützbaren Trägerarm, sowie mit einer in Nähe des für die Auflage der Kniekehlen des Sitzmöbel- Benutzers bestimmten Bereiches der Sitzschale am Trägerarm abgestützten horizontalen Achse, über welche ein Sitzschalenträger mit dem Trägerarm verbunden ist, und mit einer am Trägerarm abgestützten und am Sitzschalenträger angreifenden Federeinrichtung, welche die Verschwenkung des Sitzschalenträgers bei Verkleinerung eines durch Anschläge begrenzten Schwenkwinkels dämpft und bei Vergrößerung antreibt.

Ein bekanntes Sitzmöbel dieser Art (DE-U-8 401 116.5) ohne variable Sitzteilneigung hat den Vorteil, daß sich bei gleichsinniger Verstellung von Sitzteil und Rückenlehne nach unten oder oben die verfügbare Sitzfläche in Anpassung an die physiologische Schenkellänge verkleinert oder vergrößert. Eine Schraübenfeder ist in etwa vertikaler Anordnung derart zwischen dem Sitzschalenträger und dem Trägerarm angeordnet und ausgebildet, daß sich der Sitzmöbelbenutzer verhältnismäßig "weich" setzen kann, indem sich der Sitzteilträger unter Abfederung auf dem Trägerarm bei maximal komprimierter Schraubenfeder auflegt. Eine graduelle Abstufung der "Weichheit" des Setzens ist durch eine unterschiedliche Einstellung der Vorspannung der auf Druck beanspruchten Schraubenfeder möglich. Aus der gleichen Druckschrift (Ausführungsbeispiel der Fign. 7 - 10) ist es auch bekannt, anstelle einer Schwenkachse einen vorsparnbaren Torsions-Federstab vorzusehen, der eine begrenzte Verschwenkung des Sitzschalenträgers gegenüber dem Trägerarm ermöglicht. Der Torsions-Federstab dämpft die Verschwenkung des Sitzschalenträgers bei Verkleinerung des Schwenkwinkels und treibt diese Verschwenkung bei Vergrößerung des Schwenkwinkels an. Die Federkennlinie eines Torsions-Federstabes erschwinglicher Preisklasse ist indessen stark progressiv. Bei Belastung der Sitzschale ist daher ein Wippen durch aktive Schwerpunktverlagerung durch den Sitzmöbelbenutzer im Sinne einer weiteren Verkleinerung des Schwenkwinkels nur in sehr bescheidenem Umfange möglich, was grundsätzlich für Federn mit stark progressiver Kennlinie gilt (vergl. Torsionsfederstäbe in DE-AS-1429404; DE-OS-1 943 633).

Schließlich ist auch ein Sessel bekannt (CH-PS-340 976), dessen Sitz an seiner Vorderseite um eine Querachse schwenkbar gelagert ist. An der Querachse abgestützte Schraubenzugfedern halten schwenkbare Stützarme mit hackenförmigen Enden in stützender Anlage am Sitzteil, wenn der Sesselbenutzer eine aufrechte Sitzhaltung einnimmt. Lehnt sich der Sesselbenutzer nach rückwärts, so werden die Stützarme aus ihrer Stützposition freigesetzt. Der Sitz schwingt abwärts, bis sich durch die zunehmende Vorspannung der Schraubenzugfedern eine Gleichgewichtslage bei konstant rückwärts geneigtem Sitz einstellt.

Hiervon ausgehend liegt der Erfindung die Aufgabe zugrunde, ein Sitzmöbel der eingangs genannten Gattung, dessen Sitzfläche durch Verstellung von Sitzteil und Rückenlehne auf die physiologische Schenkellänge des Jugendlichen oder des Kindes einstellbar ist, ohne wesentlichen zusätzlichen technischen Aufwand derart weiterzubilden, daß der Sitzmöbelbenutzer einerseits bereits durch relativ geringfügige Schwerpunktverlagerungen ein verhältnismäßig starkes Wippen der Sitzschale bewirken kann, und andererseits ungewollte Wipp bewegungen weitgehend vermeidbar sind, wobei eine solche Wipp bewegung einer Schaukelbewegung entspricht, welche dem Bewegungsdrang, insbesondere jugendlicher Sitzmöbelbenutzer Rechnung trägt.

Diese Aufgabe wird erfindungsgemäß dadurch gelöst, daß der Kraftspeicher der Federeinrichtung durch eine ausschließlich durch Zugkraft belastbare Schraubenfeder gebildet ist, deren Vorspannung in Abhängigkeit vom Körpergewicht derart einstellbar ist, daß die bei Anlage am Anschlag nach rückwärts geneigte Sitzschale in einem Mittelbereich des etwa 10° umfassenden Schwenkwinkels von der Schraubenzugfeder in der Schwebe gehalten ist, wobei die mit dem Sitzschalenträger fest verbundene Achse einen radialen Auslegerarm aufweist, an dem die rückseitig an einem als Trägerarm dienenden U-förmigen Bügel angelenkte, etwa horizontal angeordnete, in Richtung der Schraubenachse (Zugachse) beanspruchte Schraubenzugfeder im Abstand von der Achse angelenkt ist.

Die Anordnung der Trägersäule hinter der Sitzschale, also außerhalb einer vertikalen Parallelprojektion dieser Sitzschale ermöglicht den Einsatz von relativ großen Schraubenfedern in horizontaler Anordnung, bei welchen das Belastungspotential nicht voll ausgeschöpft werden muß. Dadurch ergibt sich einerseits die Möglichkeit einer extrem tiefen Absenkung der Sitzschale und andererseits die Voraussetzung für die Realisierung einer Federeinrichtung mit einer im wesentlichen linearen Kennlinie. lnsofern kann das Sitzmöbel z. B. für Kinder im Alter von 4 - 6 Jahren (Fig. 2), aber auch für Jugendliche im Alter von 13 - 16 Jahren und für Erwachsene (Fig. 1) eingestellt werden. Die nach Körpergewicht und Temperament des Sitzmöbelbenutzers unterschiedlichen Wipp-Bedürfnisse können durch eine entsprechende Einstellung der Vorspannung der Schrauberfeder individuell realisiert werden. Bei relativ hoher Vorspannung ist der Sitzschalenträger an der Obergrenze des Mittelbereiches des Schwenkwinkels bei relativ geringer Sitzteilneigug durch die Federeinrichtung in der Schwebe gehalten. Dabei sind ungewollte Wipp-Bewegungen wesentlich leichter vermeidbar als bei geringer Vorpannung der Schraubenfeder, welche Vorspannung eine verhältnismäßig große Sitzteilneigung nach rückwärts zur Folge hat. Der Federraum ist ausreichend, um Schraubenfedern unterschiedlicher Länge und Stärke, insbesondere auch solche mit unterschiedlich steiler Kennlinie ("harte" oder "weiche" Schraubenfedern) alternativ einzusetzen. Erwünschtermaßen sind verhältnismäßig große Wipp-Bewegungen durch geringfügige willkürliche Schwerpunktverlagerungen möglich.

Eine einfache Vorspannvorrichtung für die Schraubenfeder ergibt sich bei einer Ausbildung entsprechend dem Ansprüch 4.

Nachstehend wird die Erfindung anhand der Zeichnung an Ausführungsbeispielen erläutert.

Es zeigen:
Fig. 1 das Sitzmöbel in perspektivischer Darstellung bei einer Einstellung für Jugendliche im Alter ab etwa 13 Jahren und für Erwachsene,
Fig. 2 das Sitzmöbel gemäß Fig. 1, bei einer Einstellung für Kinder im Alter von etwa 4 - 6 Jahren,
Fig. 3 einen Ausschnitt aus dem in der vertikalen Symmetrieebene geschnittenen Sitzmöbel in vergrösserter Darstellung,
Fig. 4 den Schwenkwinkel der Sitzschale im Verhältnis zur Zugdehnung der Schraubenzugfeder in schematischer Darstellung,
Fig. 5 einen Schnitt nach Linie V-V von Fig. 3,
Fig. 6 einen Ausschnitt im Bereich der Schraubenzugfeder in Unteransicht in vergrößerter Darstellung,
Fig. 7, 8 eine Variasnte des Sitzmöbels in Seiten- und Rückansicht (ohne Fußgestell),
Fig. 9 eine weitere Variante in einer Darstellung entsprechend Fig. 8 und
Fig. 10 den Sitzteilträger gemäß Fign. 7, 8; 9 in Unteransicht.

Zunächst wird das Sitzmöbel anhand der Fign. 1 - 10 beschrieben:

Der Sessel mit gepolsterter (Polsterung 27b) Sitzschale 27 und Rückenlehne 28 umfaßt eine über horizontale Stützarme 10 auf dem Boden abgestützte Trägersäule 12. Diese verläuft im zeichnarisch dargestellten Ausführungsbeispiel hinter der Sitzschale 27, so daß sie, wie aus Fig. 2 ersichtlich, extrem niedrig eingestellt werden kann. Die Trägersäule 12 ist durch ein gebogenes Rohr mit symmetrisch zur vertikalen Symmetrieebene b-b (Fig. 5, 6) verlaufenden Rohrschenkeln gebildet, die über einen unteren Verbindungssteg 12a und über einen oberen Verbindungssteg 12e ineinander übergehen. Der untere Verbindungssteg 12a ist mit einer Kopfscheibe 10b von entsprechendem Radius fest verbunden. Diese Kopfscheibe 10b weist einen konzentrischen, vertikalen Zapfen auf, der in einem Drehlager 10c des Fußgestelles drehbar gelagert ist. Dieses Fußgestell ist durch die sternförmig angeordneten Stützarme 10 mit Laufrollen 11 gebildet. Die Rohrschenkel eines unteren horizontalen Abschnittes 12b der Trägersäule 12 sind über einen Zentriwinkel von über 90° gebogen und gehen in einen linearen Verstellabschnitt 12c über, der also einen spitzen Winkel β (Fig. 1) zur Vertikalen einschließt. Am Verstellabschnitt 12c ist ein etwa horizontaler, als Bügel ausgebildeter Trägerarm 14 für die Sitzschale 27 höhenverstellbar abgestützt. An den Verstellabschnitt 12c für die Sitzschale 27 schließt sich ein gegensätzlich geneigter, linearer Verstellabschnitt 12d für die Rückenlehne 28 an. Diese ist über Befestigungselemente 28a mittels Muffen 28b an Rohrschenkeln dieses Abschnittes 12d verschieblich und arretierbar abgestützt. Aus fertigungstechnischen Gründen ist die Trägersäule 12 aus zwei bügelartigen Teilen gebildet, deren Rohrschenkel am unteren Ende des Verstellabschnittes 12c unter Bildung der Fuge f teleskopartig zusammengesteckt sind. Die über den Steg 14a ineinander übergehenden Rohrschenkel des Trägerarmes 14 weisen nach rückwärts ansteigende, muffenseitige Abschnitte 14c und nach vorne ansteigende, stegseitige Abschniitte 14b auf, wie insbesondere aus Fig. 3 ersichtlich.

Der Anstiegswinkel der genannten Abschnitte 14c, 14b ist etwa gleich groß und beträgt etwa 5 - 10°.

In welcher Weise die Muffen 14d für den Trägerarm 14 und die gleichen Muffen 28b der Befestigungselemente 28a für die Rückenlehne 28 auf den zugehörigen Rohrschenkeln der Trägersäule 12 arretierbar sind, ergibt sich aus Figur 3. Die angesprochenen Muffen 14d; 28b sind mit einer Kunststoffmanschette 14e ausgekleidet, die zur Arretierung mit einer Stellschraube 14i unter Verformung auf den Mantel des zugehörigen Rohrschenkels aufpreßbar ist.

Ein Träger (Sitzschalenträger 13) für die Sitzschale 27 ist mit dem Trägerarm 14 mittels einer horizontalen Achse 42 schwenkbar verbunden. Diese ist in unmittelbarer Nähe des für die Auflage der Kniekehlen des Sitzmöbel-Benutzers bestimmten Bereiches 27a der Sitzschale 27 im Trägerarm 14 schwenkbar gelagert. Die Schwenklager 26 sind durch Bohrungen in senkrecht angeordneten Laschen gebildet, die auf dem halbkreisförmigen Steg des Trägerarmes 14 befestigt sind. Der Sitzschalenträger 13 besteht aus symmetrisch zur Symmetrieebene b-b angeordneten Winkelprofilen die spiegelsymmetrisch zueinander angeordnet sind. Horizontale Profilschenkel 13h sind an der Sitzschale 27 befestigt. Vertikale Profilschenkel 13v sind je mit dem benachbarten freien Ende der Achse 42 fest verbunden, so daß der Sitzschalenträger 13 mit der Achse 42 eine starre, verschwenkbare Einheit bildet. Die Achse 42 weist einen radialen Auslegerarm 35 auf. Eine rückseitig am Trägerarm 14 abgestützte Schraubenzugfeder 57 der Federeinrichtung F ist im Abstand von der Achse 42 am Auslegerarm 35 mittels Haken angelenkt. Sie ist als eine rückseitig am Trägerarm 14 angelenkte Schraubenzugfeder 57 ausgebildet, wie aus den Figuren 3, 5, 6 ersichtlich. Die Schrabenzugfeder ist mittels einer Vorspannvorrichtung vorspannbar, die einen in der Zugachse a - a verlaufenden Gewindebolzen 36 umfaßt, der rückseitig mit einer an einem stationären Teil des Sitzmöbels abgestützten Vorspannutter 40 im Gewindeeingriff steht. Eine Öse am vorderen Ende des Gewindebolzens 36 ist von einem Haken des Drahtes der Schraubenzugfeder 57 durchgriffen. Die Vorspannmutter 40 ist an einem Quersteg 14e des Trägerarmes 14 über eine Unterlegscheibe 41 abgestützt. Die bei maximaler Zugdehnung der Schraubenzugfeder 57 nach rückwärts geneigte Sitzschale 27 ist über einen Schwenwinkel a um die Achse 42 frei verschwenkbar. Bei einer dem Körpergewicht und den individuellen Sitzgewohnheiten und Bedürfnissen des Sitzmöbel-Benutzers angepaßten Vorspannung der Schraubenzugfeder 57 ist die Sitzschale 27 innerhalb des Mittelbereiches M des Schwenkwinkels a, also bei einer von der maximalen Zugdehnung c - c abweichenden Zugdehnung von der Schraubenzugfeder 57 schwebend gehalten, wie insbesondere aus Fig. 4 erkennbar. Dabei verläuft die Zugachse a - a der Schraubenfeder 57 etwa horizontal. Der Schwenkwinkel a beträgt im zeichnerisch dargestellten Ausführungsbeispiel etwa 10°. Er ist durch mechanische Anschläge begrenzt.

An den horizontalen Profilschenkeln 13a befestigte elastische Pufferelemente 18 begrenzen als Anschläge die Schwenkbewegung der Sitzschale 27 nach unten. Nach oben ist diese Schwenkbewegung mit Hilfe einer an einem vertikalen Profilschenkel 13v des Sitzteilträgers 13 befestigten Lasche 19 begrenzt, welche einen Rohrschenkel des Trägerarmes 14 mit einem abgebogenen Anschlagende 19a hintergreift (Fig. 3). Während der Schwenkbewegung passiert der Auslegerarm 35 eine Position, in welcher er senkrecht zur Zugachse a - a steht oder er erreicht eine solche Position annäherungsweise bei maximaler Zugdehnung der Schraubenzugfeder 57. Bei minimaler Zugdehnung der Schraubenfeder ist die Sitzschale 27 leicht nach vorne geneigt. In Fig. 4 sind die extremen oberen und unteren Schwenkpositionen der Sitzschale 27 mit No und Nu angegeben und der Mittelbereich M des Schwenkwinkels a aufgezeigt. Bei Änderung des Schwenkwinkels a ändert sich auch die Lage der Zugachse a - a geringfügig. Sie ist im Beispiel der Figur 4 bei maximaler Zugdehnung leicht nach unten geneigt.

In den weiteren Ausführungsbeispielen der Fign. 7, 8 und 9 sowie der Figur 10 sind die Bezugszeichen von Bauteilen, welche entsprechenden Bauteilen im beschriebenen Ausführungsbeispiel funktionnell vergleichbar, jedoch unterschiedlich gestaltet sind, mit einem bzw. zwei Index-Strichen versehen (z. B. Trägersäule 12 in Fig. 1 - 6; 12' in Fig. 7, 8 und 12" in Fig. 9). Die beiden genannten weiteren Ausführungsbeispiele unterscheiden sich vom Ausführungsbeispiel gemäß Fign. 1 - 6 im wesentlichen dadurch, daß die Rückenlehne 28'; 28" mit dem Sitzteilträger 13 eine starre, um die Achse 42 verschwenkbare Einheit bildet, indem sie mit diesem Sitzteilträger 13 mit Hilfe eines über einen Winkel von mehr als 90° umgebogenen Trägerrohres 61 verbunden ist. Dieses Trägerrohr ist mit seinem unteren etwa parallel zur Sitzschale 27 verlaufenden Endabschnitt 61a in einer Muffe 60 axial verschieblich und in unterschiedlicher Position mittels Arretierschraube 64 axial festlegbar.

Diese Muffe 60 ist an einer Anschlußplatte 62 befestigt, die mit den Winkelprofilen des Sitzschalenträgers 13 verschweißt ist. Auf den oberen Endabschnitt 61b des Trägerrohres 61 ist eine Muffe 28a' bzw. 28" der Rückenlehne 28' bzw. 28" aufgesteckt und in unterschiedlicher Hohe mittels Stellschraube 63 arretierbar. Die Vorspanneinrichtung ist in diesem Falle vorne an der Schraubenzugfeder 57 angeordnet.

Demzufolge ist die Vorspannmutter 40' am Auslegerarm 35' abgestützt. Rückseitig ist die Schraubenzugfeder über den Quersteg 14e am Trägerarm 14 angelenkt. Im Ausführungsbeispiel der Figuren 8, 9 verlaufen die Rohrschenkel der Trägersäule 12' im Verstellabschnitt 12c' vertikal und sind oben nach rückwärts in die Horizontale abgebogen, um über einen Steg ineinander überzugehen. Bei der Variante gemäß Fig. 10 schließen die Rohrschenkel der Trägersäule 12" im Verstellabschnitt 12c" einen spitzen Winkel zur Vertikalen ein und sind am Ende dieses Verstellabschnittes 12c" in eine gegensätzliche Neigung umgebogen, um über einen Steg ineinander überzugehen.

Der Trägerarm 14'; 14" und die zugehörigen Muffen 14d'; 14d" entsprechen nach Aufbau und Funktion dem Trägerarm 14 mit zugehöriger Muffe 14d im Beispiel der Figuren 1 - 6. Dies gilt auch für die Achse 42, die in allen Ausführungsbeispielen wie folgt aufgebaut ist (Fig. 3, 5): Eine Lagerachse 42a ist unmittelbar in den Schwenklagern 26 aufgenommen. In den axialen Abschnitten außerhalb der Schwenklager 26 ist die Lagerachse 42a von Hülsen 42b satt umschlossen, die mit der Lagerachse 42a fest verbunden sind. Der Ausleger 35 ist an die mittlere Hülse 42b angeschweißt. Deckhülsen 42c, welche die Hülsen 42b umschließen, legen die Achse 42 zwischen den vertikalen Profilschenkeln 13v axial fest, die mindestens mit der Lagerachse 42a, zweckmäßigerweise jedoch auch mit den endständigen Deckhülsen 42c verschweißt sind, die ihrerseits über Hülsen 42b fest mit der Lagerachse 42a verbunden sind.

Setzt sich der Benutzer des Sitzmöbels, so wird die Sitzschale 27 aus einer Sitzteilneigung No gemäß Fig. 4 um die Achse 42 nach unten verschwenkt. Dadurch ergibt sich eine entsprechende Verschwenkung des Auslegerarmes 35,. durch welche die Schraubenzugfeder 57 zunehmend vorgespannt wird. Die den Schwenkwinkel verkleinernde Schwenkbewegung gelangt auf Grund der zunehmenden Vorspannung der Schraubenzugfeder 57 etwa in einen mittleren Bereich M (Fig. 4) des Schwenkwinkels zum Stillstand. In der Stillstand-Position wird die Sitzschale 27 in der Schwebe gehalten, sofern der Benutzer nicht durch aktive oder unbewußte Bewegungen seinen Schwerpunkt wesentlich verändert. Bei relativ großer voreingestellter Vorspannung der Schraubenzugfeder 57 wird die Stillstand-Position eher im oberen Teil des Mittelbereichs M liegen. Unerwünschte Wipp-Bewegungen sind bei relativ großer Vorspannung eher vermeidbar. Erwünschte Wipp-Bewegungen sind bei relativ kleiner Vorspannung leichter und in einem größeren Schwenkwinkelbereich spielerisch realisierbar, wobei die extreme Sitzteilneigung Nu in der Regel nicht erreicht wird.

## Patentansprüche

1. Sitzmöbel, insbesondere für Kinder und Jugendliche, mit Sitzschale (27) und Rückenlehne (28), mit einem über die Laufrollen von etwa horizontalen Stützarmen (10) auf dem Boden abgestützten Trägerbügel (12), dessen unterer Abschnitt (12b in Fig. 1, 2; 12b' in Fig. 7; 12b" in Fig. 9) sich in einem durch die Höhe der Stützarme und der Laufrollen (11) bestimmten geringstmöglichen Abstand vom Boden befindet, welcher Abschnitt (12b; 12b', 12b") außerhalb einer vertikalen Parallelprojektion der Sitzschale (27) in einen unteren Verstellabschnitt (12c in Fig. 1, 2; 12c' in Fig. 7 und 12c" in Fig.9) übergeht, der zum unteren horizontalen Abschnitt (12b; 12b; 12b") einen Winkel von 90° (Fig. 7) oder kleiner (Fig. 1, 2, 9) einschließt, wobei die Rückenlehne (28) zur Veränderung der benutzbaren Sitzfläche horizontal verstellbar ist
und mit einem etwa horizontalen, am unteren Verstellabschnitt (12c; 12c'; 12c") in unterschiedlicher Höhe abstützbaren Trägerarm (14), sowie mit einer in Nähe des für die Auflage der Kniekehlen des Sitzmöbelbenutzers bestimmten Bereiches (27a) der Sitzschale (27) am Trägerarm (14) abgestützten horizontalen Achse (42), über welche ein Sitzschalenträger (13) mit dem Trägerarm (14) verbunden ist, und mit einer am Trägerarm (14) abgestützten und am Sitzschalenträger angreifenden Federeinrichtung (F), welche die Verschwenkung des Sitzschalenträgers (13) bei Verkleinenung eines durch Anschläge (18, 19) begrenzten Schwenkwinkels (a) dämpft und bei Vergrößerung antreibt,
dadurch gekennzeichnet, daß der Kraftspeicher der Federeinrichtung (F) durch wenigstens eine ausschließlich durch Zugkraft belastbare Schraubenzugfeder (57) gebildet ist, deren Vorspannung in Abhängigkeit vom Körpergewicht derart einstellbar ist, daß die bei Anlage am Anschlag (18) nach rückwärts geneigte Sitzschale (27) in einem Mittelbereich (M) des etwa 10° umfassenden Schwenkwinkels (a) von der Schraubenzugfeder (57) in der Schwebe gehalten ist, wobei die mit dem Sitzschalenträger (13) fest verbundene Achse (42) einen radialen Auslegerarm (35) aufweist, an dem die rückseitig an einem Quersteg (14e) des U-förmigen Trägerarms (14) angelenkte, etwa horizontal angeordnete, in Richtung der Schraubenachse (Zugachse a - a) beanspruchte Schraubenzugfeder (57) im Abstand von der Achse (42) angelenkt ist.

2. Sitzmöbel nach Patentanspruch 1, dadurch gekennzeichnet, daß die Rückenlehne (28'; 28") mit dem Sitzteilträger (13) eine starre Einheit bildet und über ein als Winkel ausgebildetes Trägerrohr (61) in einer etwa parallel zur Sitzfläche verlaufenden Führung (Muffe 60) des Sitzteils (27) verstellbar ist (Ausführungsbeispiele der Fign. 7 - 10).

3. Sitzschale nach Patentanspruch 1 oder 2, dadurch gekennzeichnet, daß der Auslegerarm (35) bei maximaler Zugdehnung der Schraubenzugfeder (57) annäherungsweise senkrecht zur Zugachse (a - a) der Schraubenzugfeder (57) steht und die Sitzschale (27) bei minimaler Zugdehnung der Schraubenzugfeder (57) nach vorne geneigt ist.

4. Sitzmöbel nach Patentanspruch 3, dadurch gekennzeichnet, daß die Schraübenzugfeder (57) mittels einer Vorspannvorrichtung vorspannbar ist, die einen in der Zugachse (a - a) verlaufenden Gewindebolzen (36) umfaßt, der mit einer, an einem stationären Teil des Sitzmöbels abgestützten Vorspannmutter (40) im Gewindeeingriff steht.

5. Sitzmöbel nach einem der Patentansprüche 1 - 4, dadurch gekennzeichnet, daß die Achse (42) in Schwenklagern (26) aufgenommen ist, die auf einem halbkreisfdrmigen Steg (14a) des U-förmigen Trägerarm (14) befestigt sind und daß der Sitzschalenträger (13) über vertikale Profilschenkel (13v) zweier symmetrisch zur Symmetrieebene (b - b) angeordneter Winkelprofile mit den freien Enden der Achse (42) fest verbunden ist.

## Claims

1. Chair, especially for children and teenagers, having a seat shell (27) and back-rest (28), having a supporting frame (12) supported on the floor by the castors of substantially horizontal base legs (10), the lower portion (12b in Figs. 1, 2; 12b' in Fig. 7; 12b" in Fig. 9) of said frame being disposed at as small a distance as possible from the floor, such distance being determined by the height of the base legs and the castors (11), which portion (12b; 12b', 12b") extends into a lower adjustment portion (12c in Figs. 1, 2; 12c' in Fig. 7 and 12c" in Fig. 9) externally of a vertical parallel projection of the seat shell (27), said adjustment portion subtending an angle of 90° (Fig. 7) or less (Figs. 1, 2, 9) relative to the lower, horizontal portion (12b; 12b'; 12b"), wherein the back-rest (28) is horizontally adjustable to alter the usable seating area, and having a substantially horizontal support arm (14), which is supportable at different heights on the lower adjustment portion (12c; 12c'; 12c"), as well as having a horizontal shaft (42), which is supported on the support arm (14) close to the area (27a) of the seat shell (27) for supporting the backs of the knees of the chair user, and which shaft serves to connect a seat shell support member (13) to the support arm (14), and having a spring mechanism (F), which is supported on the support arm (14) and engages with the seat shell support member, said spring mechanism suppressing the tilting of the seat shell support member (13) when a swivel angle (a), defined by detent members (18, 19) is decreased, and stimulating said tilting when said swivel angle is increased, characterised in that the unit for storing the force of the spring mechanism (F) is formed by at least one helical tension spring (57), which is exclusively loadable by tension, the pre-stressing of said spring being adjustable according to the body weight, such that the seat shell (27), which is inclined rearwardly upon abutment against the detent member (18), is held in suspension by the helical tension spring (57) within a middle range (M) of the swivel angle (a), which is about 10°, wherein the shaft (42), which is securedly connected to the seat shell support member (13), has a radial extension arm (35), on which the helical tension spring (57) is pivotally mounted at a distance from the shaft (42), the rear end of said spring being pivotally mounted on a cross-member (14e) of the U-shaped support arm (14), which spring is disposed substantially horizontally and is stressed in the direction of the helical axis (tension axis a - a).

2. Chair according to claim 1, characterised in that the back-rest (28'; 28") forms a rigid unit with the seat support member (13) and is adjustable, through the intermediary of a supporting tubular member (61), formed as an angular member, in a means (sleeve 60) for guiding the seat (27), which means extends substantially parallel to the seating area (embodiments of Figs. 7 - 10).

3. Seat shell according to claim 1 or 2, characterised in that the extension arm (35) is positioned approximately normal to the tension axis (a - a) of the helical tension spring (57) when the helical tension spring (57) is at its maximum extension, and, when the helical tension spring (57) is at its minimum extension, the seat shell (27) is inclined forward.

4. Chair according to claim 3, characterised in that the helical tension spring (57) can be prestressed by means of a pre-stressing device which comprises a threaded bolt (36) extending along the tension axis (a - a) and is in threaded engagement with a pre-stressing nut (40), which is supported on a stationary part of the chair.

5. Chair according to one of claims 1 - 4, characterised in that the shaft (42) is accommodated in swivel bearings (26) which are mounted on a semicircular cross-member (14a) of the U-shaped support arm (14), and in that the seat shell support member (13) is securedly connected to the free ends of the shaft (42) through the intermediary of vertical profile legs (13v) of two angular profiles disposed symmetrically relative to the plane of symmetry (b - b).

## Revendications

1. Siège, en particulier pour enfants et adolescents, avec cuvette d'assise (27) et dossier (28), muni d'un étrier de support (12) qui prend appui sur le sol par l'intermédiaire des roulettes de bras de support (10) à peu près horizontaux et dont la section inférieure (12b dans les fig. 1, 2; 12b' dans la fig. 7; 12b" dans la fig. 9) se trouve à une distance aussi faible que possible du sol déterminée par la hauteur des bras de support et des roulettes (11), laquelle section (12b; 12b'; 12b") se transforme, en dehors d'une projection parallèle verticale de la cuvette d'assise (27), en une section de réglage inférieure (12c dans les fig. 1, 2; 12c' dans la fig. 7 et 12c" dans la fig. 9) laquelle renferme avec la section inférieure horizontale (12b; 12b'; 12b") un angle de 90° (fig. 7) ou moins (fig. 1, 2, 9), le dossier (28) étant réglable dans le sens horizontal pour la modification de l'assise disponible, d'un bras de support (14) à peu près horizontal et pouvant prendre appui à des niveaux différents sur la section inférieure réglable (12c; 12c': 12c") ainsi que d'un axe horizontal (42) monté sur le bras de support (14) à proximité de la zone (27a) de la cuvette d'assise (27) et servant d'appui aux creux des genoux de l'utilisateur du siège, par l'intermédiaire duquel un support de cuvette d'assise (13) est rattaché au bras de support (14), et d'un système de ressort (F) appuyé sur le bras de support (14) et agissant sur le support de cuvette d'assise lequel système de ressort atténue le pivotement du support de cuvette d'assise (13) lors d'une diminution d'un angle de pivotement (a) limité par des butées (18, 19) et l'entraînant lors d'une augmentation, caractérisé en ce que l'accumulateur d'énergie du système de ressort (F) est constitué par au moins un ressort cylindrique de traction (57) qui peut être chargé uniquement par une force de traction et dont la précontrainte peut être réglée en fonction du poids du corps de telle façon que la cuvette d'assise (27), inclinée vers l'arrière lorsqu'elle est appliquée contre la butée (18), est maintenue en équilibre par le ressort cylindrique de traction (57) dans une zone médiane (M) de l'angle de pivotement (a) couvrant environ 10°, l'axe (42) solidaire du support de cuvette d'assise (13) présentant un bras-console radial (35) sur lequel le ressort cylindrique de traction (57) fixé du côté arrière à une traverse (14e) du bras de support en U (14) orienté à peu près horizontalement et sollicité dans la direction de l'axe du ressort (axe de traction a - a), est fixé à distance de l'axe (42).

2. Siège selon la revendication 1, caractérisé en ce que le dossier (28'; 28") forme avec le support d'assise (13) une unité rigide et qu'il est réglable par l'intermédiaire d'un tube de support (61) de forme coudée, dans un guidage (manchon 60) de l'élément d'assise (27) qui s'étend à peu parallèlement à l'assise (exemples de réalisation des fig. 7 à 10).

3. Cuvette d'assise selon l'une des revendications 1 ou 2, caractérisé en ce que, lors de l'extension maximale sous traction du ressort cylindrique de traction (57), le bras-console (35) est approximativement perpendiculaire à l'axe de traction (a - a) du ressort cylindrique de traction (57) et que la cuvette d'assise (27) est inclinée vers l'avant lorsque l'extension sous traction du ressort cylindrique de traction (57) est minimale.

4. Siège selon la revendication 3, caractérisé en ce que le ressort cylindrique de traction (57) peut être mis en précontrainte au moyen d'un dispositif de précontrainte qui comprend un boulon fileté (36) s'étendant dans l'axe de traction (a - a) et coopère avec un écrou de précontrainte (40) s'appuyant sur un élément stationnaire du siège.

5. Siège selon l'une des revendications 1 à 4, caractérisé en ce que l'axe (42) est monté dans des paliers pivotants (26) fixés sur une barrette semi-circulaire (14a) du bras de support en U (14), et que le support de cuvette d'assise (13) est solidarisé avec les extrémités libres de l'axe (42) par l'intermédiaire de branches profilées verticales (13v) de deux cornières disposées symétriquement par rapport au plan de symétrie (b - b).
